# FASCICULE DE BREVET EUROPEEN

(11) **EP 1 797 483 B1**
(45) Date de publication et mention de la délivrance du brevet: **02.10.2013**
(21) Numéro de dépôt: 05792146.2
(22) Date de dépôt: 01.09.2005
(51) Int. Cl.: G04C 3/12

(54) **DISPOSITIF D'ENTRAINEMENT, NOTAMMENT POUR MÉCANISME HORLOGER**
ANTRIEBSEINRICHTUNG INSBESONDERE FÜR EIN UHRWERK
DRIVE DEVICE, PARTICULARLY FOR A CLOCKWORK MECHANISM

(30) Priorité: 03.09.2004 FR 0409333
(43) Date de publication de la demande: 20.06.2007
(73) Titulaire: Silmach, 25000 Besançon (FR)
(72) Inventeur: MINOTTI, Patrice, F-25660 Gennes (FR); BOURBON, Gilles, F-25000 Besançon (FR); LE MOAL, Patrice, F-25000 Besançon (FR); JOSEPH, Eric, F-25170 Chaucenne (FR)
(74) Mandataire: Regimbeau
(86) Numéro de dépôt international: PCT/EP2005/054298
(87) Numéro de publication internationale: WO 2006/024651

(56) Documents cités:
- WO-A-01/09519
- WO-A-2004/081695
- FR-A- 2 852 111
- US-A- 5 998 906
- US-A1- 2002 067 103

## Description

L'invention concerne le domaine des microsystèmes électromécaniques (MEMS), et plus particulièrement, l'application de ces microsystèmes à l'horlogerie.

Le document WO 01/09519 A1 décrit une microvalue comportant un élément d'entraînement ayant la forme d'un doigt qui engrène sequentiellement avec un obturateur pour ouvrir/fermer la microvalue. Ce document divulgue l'objet du préambule de la revendication 1.

Les mouvements de montres ou horloges électromécaniques sont généralement générés par un moteur électrique tel qu'un micromoteur à entrefer progressif (appelé moteur Lavet), qui entraîne en rotation une série de rouages. Ces montres ou horloges nécessitent des mécanismes complexes de réduction permettant d'adapter le mouvement du rotor aux différentes vitesses de rotation requises des aiguilles.

Une préoccupation dans le domaine de l'horlogerie réside dans la simplification de l'architecture des composants constituant les mécanismes de génération de mouvement.

Une autre préoccupation réside dans la diminution du nombre de composants utilisés dans les mécanismes. La diminution du nombre de composants ainsi que la réduction du nombre d'opérations de montage nécessaires pour former le mécanisme permettent d'augmenter le rendement des mécanismes, d'améliorer l'autonomie des dispositifs horlogers et de réduire les coûts de production.

Au vu de ces considérations, un problème que se propose de résoudra l'invention est de limiter le nombre de pièces nécessaires pour la réalisation des mécanismes de réduction dans les dispositifs de montres ou horloges.

Ce problème est résolu dans le cadre de la présente invention grâce à un dispositif d'entraînement tel que défini dans la revendication 1.

L'invention permet de remplacer les moteurs utilisés traditionnellement dans le domaine de l'horlogerie, tels que les moteurs Lavet, par des mécanismes horlogers associant un dispositif d'entraînement de type MEMS (Micro-Systèmes Electro-Mécaniques), formés par des techniques de gravure sur plaquette, et un élément entraîné, sans limitation de course, réalisé au moyen d'une microtechnologie alternative quelconque (gravure chimique, micro moulage).

Le dispositif d'entraînement de type MEMS proposé dans le cadre de la présente invention est capable de générer des forces motrices supérieures d'au moins un ordre de grandeur à celles qui sont générées par les moteurs Lavet existants. Ce dispositif permet notamment de supprimer le premier étage de réduction des mouvements horlogers de l'art antérieur et conduit ainsi à une amélioration sensible de leur rendement.

Dans le cadre de la présente invention, une plaquette s'entend d'un substrat dans lequel est gravé le dispositif d'entraînement. La plaquette est généralement formée dans une portion d'un bloc en matériau semi-conducteur (appelé wafer). Plusieurs dispositifs d'entraînement peuvent ainsi être fabriqués simultanément à partir d'un même wafer.

Le matériau semi-conducteur formant la plaquette est par exemple du silicium.

Ainsi, le dispositif d'entraînement proposé peut être obtenu par un procédé collectif consistant à graver simultanément un grand nombre de dispositifs d'entraînement dans un bloc en matériau semi-conducteur (wafer).

Un tel procédé collectif permet d'augmenter la productivité des dispositifs d'entraînement en comparaison avec des procédés de fabrication et d'assemblage en série des moteurs Lavet traditionnels.

Dans le dispositif d'entraînement de l'invention, l'élément d'entraînement est disposé sur une tranche externe de la plaquette, c'est-à-dire qu'il se trouve à la périphérie de la plaquette.

L'accouplement du dispositif d'entraînement à un élément entraîné quelconque permet de construire un mécanisme d'entraînement horloger modulaire. En effet, les performances mécaniques du mécanisme horloger dépendent des caractéristiques de l'élément entraîné (diamètre).

L'invention se rapporte également à un mécanisme horloger comprenant un dispositif d'entraînement tel que défini précédemment et un élément entraîné, pouvant s'apparenter à un pignon ou à une roue de diamètre quelconque, apte à être entraîné en rotation par le dispositif d'entraînement.

Les performances mécaniques du mécanisme d'entraînement horloger (couple moteur, vitesse) sont ainsi modulées en fonction du rayon de l'élément entraîné associé au dispositif d'entraînement.

Selon un premier mode de réalisation, l'élément entraîné est interfacé avec le pignon d'entrée du rouage horloger, le rouage comprenant plusieurs roues de sortie solidaires des aiguilles à entraîner, de telle sorte que l'élément entraîné et le pignon d'entrée sont assemblés sur un même arbre au moyen d'une liaison complète et coaxiale.

Ce premier mode de réalisation permet, compte tenu des forces utiles développées par le dispositif d'entraînement de type MEMS, de remplacer avantageusement le moteur Lavet traditionnel ainsi que le premier étage de réduction des rouages horlogers de l'art antérieur par un mécanisme d'entraînement horloger simplifié.

Selon un deuxième mode de réalisation ayant pour objet la suppression globale des rouages horlogers de l'art antérieur, la ou les élément(s) entraîné(s) est (sont) directement solidaire(s) de la ou des aiguille(s) à entraîner.

Selon ce deuxième mode de réalisation, le mécanisme horloger se trouve simplifié par rapport aux mécanismes de l'art antérieur. Le mécanisme ne nécessite aucun rouage intermédiaire, le mouvement de l'aiguille étant directement généré par le dispositif d'entraînement de type MEMS.

Selon une mise en oeuvre préférée de ce deuxième mode de réalisation, le mécanisme comprend une pluralité de dispositifs d'entraînement de type MEMS et une pluralité d'éléments entraînés respectivement solidaires d'une aiguille à entraîner.

Les dispositifs d'entraînement peuvent être identiques entre eux.

Enfin, l'invention concerne également un mécanisme d'entraînement horloger, caractérisé en ce qu'il comprend:
- un premier sous-ensemble incluant le dispositif d'entraînement de type MEMS,
- un deuxième sous-ensemble incluant un élément entraîné micro-usiné,
- une platine sur laquelle sont fixés les premier et deuxième sous-ensembles pour permettre un interfaçage de l'élément d'entraînement avec l'élément entraîné placé en regard,
dans lequel les sous-ensembles sont modulaires et interchangeables.

L'accouplement du dispositif d'entraînement formé par gravure sur une plaquette et d'un élément entraîné indépendant permet de construire un mécanisme modulaire, c'est-à-dire « en kit ». En effet, les performances mécaniques du mécanisme d'entraînement horloger sans limitation de course sont directement modulées en fonction des caractéristiques de l'élément entraîné avec lequel il est accouplé. Cette caractéristique permet une flexibilité dans le choix des sous-ensembles en fonction des contraintes de construction du mécanisme d'entraînement horloger.

D'autre caractéristiques et avantages ressortiront encore de la description qui suit, laquelle est purement illustrative et non limitative et doit être lue en regard des figures annexées, parmi lesquelles :
- la figure 1 représente de manière schématique un mécanisme de montre à quartz à moteur Lavet conforme à l'art antérieur,
- la figure 2 représente de manière schématique les éléments de réduction du mécanisme de la figure 1, le pignon d'entrée du rouage horloger étant solidaire du rotor du moteur Lavet,
- la figure 3 représente de manière schématique un mécanisme de montre à quartz conforme à un premier mode de réalisation de l'invention, qui consiste à remplacer le moteur Lavet et le premier étage de réduction par un mécanisme d'entraînement horloger de type MEMS,

- les figure s 4 A et 4B représente nt de manière schématique les sous-ensembles constituant le mécanisme d'entraînement de type MEMS de la figure 3, ainsi que le mode d'interfaçage mécanique du mécanisme d'entraînement avec un rouage horloger classique (respectivement en vue de dessus et en coupe selon une ligne de coupe A-A),
- la figure 5 représente de manière schématique, en coupe, la liaison entre le dispositif d'entraînement et une roue d'entrée dans un mécanisme de montre à quartz conforme au premier mode de réalisation de l'invention,
- la figure 6 représente de manière schématique un mécanisme de montre à quartz conforme à une variante du premier mode de réalisation de l'invention,
- la figure 7 représente de manière schématique, l'élément actionneur du dispositif d'entraînement ainsi que l'élément d'entraînement tels qu'ils sont obtenus par une technique de gravure monolithique dans une plaquette de silicium,
- la figure 8 représente de manière schématique, l'élément actionneur de la figure 7 rapporté sur un substrat, après avoir pratiqué la découpe permettant de désolidariser les électrodes d'adressage des modules élémentaires d'actionnement,
- la figure 9 représente de manière schématique, un dispositif d'entraînement et un élément d'entraînement tels qu'ils sont directement obtenus par gravure dans un substrat SOI,
- la figure 10 représente de manière détaillée , la structure de l'élément actionneur du dispositif d'entraînement, ainsi qu'un élément d'entraînement,
- la figure 11 représente de manière détaillée, la structure d'un actionneur d'indexage, ainsi qu'un élément d'indexage,
- la figure 12 représente de manière schématique un mécanisme de montre à quartz simplifié conforme à un deuxième mode de réalisation de l'invention
- la figure 13 représente de manière schématique, en coupe, les liaisons entre les dispositifs d'entrainement et les roues de sortie respectives, directement solidaires des aiguilles à entraîner dans un mécanisme de montre à quartz conforme au deuxième mode de réalisation de l'invention,
- la figure 14 représente de manière schématique un mécanisme de montre à quartz conforme à une variante du deuxième mode de réalisation de l'invention,
- la figure 15 illustre de manière schématique l'obtention de l'élément actionneur à partir d'un wafer de silicium,
- la figure 16 représente de manière schématique un élément entraîné micro-usiné présentant des moyens de rattrapage du jeu entre la roue et l'axe,
- la figure 17 représente les moyens de rattrapage du jeu qui permettent de centrer spontanément l'élément entraîné sur l'axe sur lequel il est monté.

Sur la figure 1, le mécanisme conforme à l'art antérieur comprend un moteur Lavet 1 incluant un rotor 2 et un stator 3. Le rotor 2 est solidaire d'un pignon 90 qui engrène avec un élément entraîné sous la forme d'une roue dentée 100. L'élément entraîné 100 est solidaire d'une pluralité de roues d'entrée concentriques avec l'élément entraîné 100. Seule l'une des roues d'entrée 102 est représentée sur la figure 1. Chaque roue d'entrée engrène avec une roue de sortie solidaire d'une aiguille à entraîner. Seules une roue de sortie 120 entraînée par la roue d'entrée 102 et l'aiguille 12 associée apparaissent sur la figure 1. Le mécanisme comprend également une électronique de commande 4, un quartz 5, une pile 7 et un remontoir 8.

Selon le premier mode de réalisation représenté sur la figure 1, un moteur 1 unique et un élément entraîné 100 unique commandent une pluralité de roues de sortie, chaque roue de sortie étant associée à une aiguille à entraîner.

Comme on peut le voir plus précisément sur la figure 2, l'association du pignon 90 et de la roue 100 forme un premier étage de réduction. D'autre part, l'association de la roue d'entrée 102 et de la roue de sortie 120 forment un deuxième étage de réduction. L'association des deux étages de réductions permet de convertir la vitesse de rotation du rotor 2 en une vitesse de rotation adaptée à l'entraînement de l'aiguille 12. Le rapport des diamètres des roues du mécanisme de réduction règle la vitesse de rotation de l'aiguille associée à chaque roue de sortie.

La figure 3 représente un mécanisme de montre à quartz conforme à un premier mode de réalisation de l'invention. Selon ce premier mode de réalisation, le mécanisme de montre est identique au mécanisme représenté sur la figure 1, excepté que le moteur Lavet ainsi que le pignon 90 ont été remplacés par un dispositif d'entraînement 10 formé par gravure dans une plaquette en matériau semi-conducteur. Le dispositif d'entraînement 10 comprend un élément d'entraînement 250 apte à engrener séquentiellement avec l'élément entraîné 100 et un élément actionneur 20 apte à déplacer l'élément d'entraînement 250 selon un mouvement d'hystérésis pour qu'il entraîne un élément entraîné 100 formé par une roue dentée. L'élément d'entraînement 250 est disposé sur une tranche de la plaquette 11 pour permettre un interfaçage avec l'élément entraîné 100 placé en regard.

Comme on peut le voir plus précisément sur les figures 4A et 4B, dans le premier mode de réalisation, le premier étage de réduction a été supprimé par rapport au mécanisme de la figure 1. Grâce à un accouplement direct entre l'élément d'entraînement 250 et l'élément entraîné 100, le mécanisme d'entraînement ne nécessite qu'un seul étage de réduction par aiguille à entraîner, chaque étage de réduction permettant de convertir le mouvement de rotation de l'élément entraîné 100 en un mouvement de rotation de l'une des aiguilles (secondes, minutes ou heures).

La figure 5 représente en coupe, la liaison entre le dispositif d'entraînement 10 et l'élément entraîné 100 dans un mécanisme de montre à quartz conforme au premier mode de réalisation de l'invention. Le mécanisme de montre comprend une platine 18 sur laquelle sont fixés l'ensemble formé par le dispositif d'entraînement 10 et un support 6 ainsi qu'un axe 21 s'étendant dans une direction sensiblement perpendiculaire à la platine 18. Le support 6 est fixé à la platine 18 du mécanisme de montre par l'intermédiaire d'une couche 56 d'isolant. L'axe 21 supporte une roue d'entrée dentée 100 à profil de denture triangulaire et un moyeu 22 montés à rotation sur l'axe 21. Le dispositif d'entraînement 10 et la roue d'entrée 100 sont disposés l'un par rapport à l'autre de sorte qu'au repos, lorsque le dispositif d'entraînement 10 n'est pas alimenté, l'élément d'entraînement 250 se trouve en position engagée entre deux dents de l'élément entraîné 100.

En fonctionnement, lorsque le dispositif d'entraînement 10 est alimenté, il entraîne en rotation l'élément entraîné 100. L'élément entraîné 100 est lié à une ou de plusieurs roue(s) d'entrée par une liaison complète et coaxiale. La ou les roue(s) d'entrée 102 engrènent avec une ou plusieurs roue(s) de sortie 120, chaque roue de sortie étant solidaire d'une aiguille.

On notera que l'élément entraîné 100 formé d'une roue dentée et le moyeu 22 peuvent être obtenus par une technique d'usinage traditionnelle ou par une technique de microfabrication, telle que par exemple par une technique de gravure plasma profonde (Deep RIE) dans une plaquette monolithique de silicium monocristallin ou dans une plaquette de type SOI. La technique retenue est une technique permettant d'obtenir un pas de dent compatible avec l'amplitude de déplacement de l'élément d'entraînement 250.

La figure 6 illustre une variante du premier mode de réalisation de l'invention. Dans cette variante, le dispositif d'entraînement 10 comprend également un élément d'indexage 550 apte à être inséré séquentiellement entre des dents de l'élément entraîné 100 et un élément action neur 50 d'indexage apte à déplacer l'élément d'indexage selon un mouvement alternatif de va-et-vient pour qu'il s'insère entre les dents de l'élément entraîné 100.

Comme on peut le remarquer sur les figures 3 à 6, l'élément d'entraînement 250 et l'élément d'indexage 550 sont disposés sur une tranche externe de la plaquette 11, de sorte qu'il se trouvent en saillie de la plaquette 11 et peuvent être accouplés à l'élément entraîné.

La figure 12 représente de manière schématique, un mécanisme de montre à quartz conforme à un deuxième mode de réalisation de l'invention. Selon ce deuxième mode de réalisation, un ou plusieurs dispositif(s) d'entraînement engrène(nt) chacun avec une ou plusieurs élément(s) entraîné. Comme on peut le voir sur la figure 12, le dispositif d'entraînement 10 engrène avec l'élément entraîné 100 formé par une roue, la roue étant directement solidaire d'une aiguille 12.

La figure 13 représente, en coupe, les liaisons entre des dispositifs d'entraînements 10, 30 et 50 et des éléments entraînés 100, 104 et 106 formés par des roues dentées, dans un mécanisme de montre à quartz conforme au deuxième mode de réalisation de l'invention.

Dans ce deuxième mode de réalisation, chaque dispositif d'entraînement 10, 30 et 50 est similaire au dispositif d'entraînement 10 du premier mode de réalisation illustré sur les figures 3 à 6. Chaque dispositif d'entraînement 10, 30 et 50 comprend un élément d'entraînement, référencé respectivement 250, 270 et 290, et un élément actionneur, référencé respectivement 20, 40 et 60.

Les dispositifs d'entraînement 10, 30 et 50 peuvent être obtenus par une technique de gravure plasma profonde (Deep RIE) dans une plaquette monolithique de silicium monocristallin ou dans une plaquette de type SOI. Chaque dispositif d'entraînement 10, 30 et 50 engrène avec un élément entraîné 100, 104, 106, chaque élément entraîné 100, 104, 106 étant solidaire d'une aiguille 12, 14 ou 16. Les aiguilles 12, 14 et 16 sont des aiguilles qui indiquent respectivement les secondes, les minutes et les heures. Chaque aiguille 12, 14 et 16 est ainsi mise en rotation individuellement par un dispositif d'actionnement 10, 30 et 50 dédié.

Ce deuxième mode de réalisation ne nécessite aucun mécanisme de réduction.

La figure 10 représente plus en détail le dispositif d'entraînement 10 incluant l'élément actionneur 20 et l'élément d'entraînement 250 sous la forme d'une dent 250. L'élément actionneur 20 se compose principalement d'un premier module élémentaire d'actionnement 201 apte à déplacer l'élément d'entraînement 250 selon une première direction par rapport à l'élément entraîné 100 (direction radiale) et d'un deuxième module élémentaire d'actionnement 202 apte à déplacer l'élément d'entraînement 250 selon une deuxième direction par rapport à l'élément entraîné 100 (direction tangentielle). Les modules d'actionnement 201 et 202 sont aptes à être commandés simultanément pour générer un mouvement combiné d'hystérésis de l'élément d'entraînement 250.

La dent d'entraînement 250 présente une forme triangulaire. Elle s'étend à proximité de l'élément entraîné 100 avec la pointe dirigée vers la roue, dans une direction radiale par rapport à celle-ci. La dent d'entraînement 250 est ainsi apte à engrener avec les dents de la roue d'entrée 100.

Dans la suite du texte, l'expression « radial » qualifie tout élément s'étendant suivant une direction radiale par rapport à l'élément entraîné 100 et l'expression « tangentiel » qualifie tout élément s'étendant suivant une direction tangentielle par rapport à la roue, les directions radiale et tangentielle étant considérées au point de la roue où est localisée la dent d'entraînement.

L'expression « fixe » qualifie tout élément fixe par rapport au support du dispositif d'entraînement et l'expression « mobile » qualifie tout élément maintenu à une certaine altitude par rapport au support, au moyens de suspensions élastiques.

La dent d'entraînement 250 est reliée par une tige flexible radiale 211 au module d'actionnement radial 201 et par une tige flexible tangentielle 212 au module d'actionnement tangentiel 202.

Les modules d'actionnement radial 201 et tangentiel 202 sont des modules électrostatiques présentant une structure à peignes (connus sous l'appellation anglo-saxonne de « comb drive »). Ce type de structure comprend des paires de peignes interdigités.

On va décrire de manière plus précise les modules d'actionnement radial 201 et tangentiel 202 de la structure de l'élément actionneur 20.

Le module d'actionnement radial 201 est formé d'une partie fixe 221 et d'une partie mobile 231 à laquelle est reliée la tige radiale 211.

La partie fixe 221 comprend une électrode radiale 223 à partir de laquelle s'étendent suivant une direction tangentielle un ensemble de peignes fixes parallèles 225. Chaque peigne 225 est formé d'une tige principale et d'une série de doigts ou cils parallèles connectés à la tige et s'étendant perpendiculairement par rapport à celle-ci.

La partie mobile 231 comprend un cadre mobile 233 présentant une forme générale en U et s'étendant autour de la partie fixe 221. Le cadre mobile 233 est connecté à chacune de ses extrémités au substrat au moyen de liaisons encastrement 237, 239 constituant des suspensions élastiques. Des peignes 235 s'étendent à partir du cadre mobile 233 dans une direction générale radiale. Ces peignes 235 sont formés d'une tige principale et d'une série de doigts ou cils parallèles connectés à la tige et s'étendant perpendiculairement à celle-ci.

Les peignes 225 de la partie fixe 221 et les peignes 235 de la partie mobile 231 sont disposés parallèlement les uns aux autre et intercalés les uns avec les autres. En outre, chaque peigne mobile 235 est disposé en regard d'un peigne fixe 225 de sorte que leurs doigts s'intercalent les uns entre les autres, formant ainsi une paire de peignes dits « interdigités ».

Le module d'actionnement tangentiel 202 présente une structure similaire à celle du module d'actionnement radial 201, excepté qu'il est orienté perpendiculairement à ce dernier. Il est formé d'une partie fixe 222 et d'une partie mobile 232 à laquelle est reliée la tige tangentielle 211.

La partie fixe 222 comprend une électrode tangentielle 224 à partir de laquelle s'étendent suivant une direction radiale un ensemble de peignes fixes parallèles 226.

La partie mobile 232 comprend un cadre mobile 232 connecté a chacune de ses extrémités au substrat au moyen de liaisons encastrement 238, 240 constituant des suspensions élastiques. Des peignes 236 s'étendent à partir du cadre mobile 232 dans une direction générale tangentielle.

Les peignes 226 de la partie fixe 222 et les peignes 236 de la partie mobile 232 sont disposés parallèlement les uns aux autre et intercalés les uns avec les autres. En outre, chaque peigne mobile 236 est disposé en regard d'un peigne fixe 226 de sorte que leurs doigts s'intercalent les uns entre les autres, formant ainsi une paire de peignes interdigités.

On va maintenant décrire le fonctionnement des modules radial et tangentiel.

Les doigts intercalés des peignes interdigités s'apparentent à des condensateurs plans dont l'une des armatures est reliée à l'électrode 223 ou 222 et l'autre armature est reliée à la masse via les liaisons encastrement 237, 239 ou 238, 240.

Lorsqu'une tension est appliquée à l'électrode radiale 223, cette tension crée une différence de potentiels entre la partie fixe 221 et la partie mobile 231 du module d'actionnement 201. Un champ électrique s'établit entre les armatures des condensateurs formées par les doigts des peignes 225 et 235. Ce champ électrique génère une force électrostatique tangentielle qui tend à déplacer les peignes mobiles 235 par rapport aux peignes fixes 225 selon une direction parallèle aux doigts des peignes et à déplacer l'élément d'entraînement 250 dans une direction correspondante.

La force électrostatique tangentielle s'exerçant entre les doigts de peignes entraîne la déformation du cadre 233 et par conséquent la translation de la dent d'entraînement 250 par action de la tige 211 dans une direction radiale par rapport à l'élément entraîné 100. Le cadre 233 autorise un déplacement des peignes mobiles 235 uniquement dans la direction des doigts.

De même, le même phénomène se produit lorsqu'une tension est appliquée à l'électrode 224. La force électrostatique créée entraîne la déformation du cadre 232 et la translation de la dent d'entraînement 250 par action de la tige 212 dans une direction tangentielle par rapport à l'élément entraîné 100. Le cadre 232 autorise un déplacement des peignes mobiles 236 uniquement dans la direction des doigts.

Le module d'actionnement tangentiel 202 comprend une butée 260 permettant de limiter l'amplitude du mouvement du cadre mobile pour maintenir la partie mobile 232 à distance de la partie fixe 222 et éviter que les peignes mobiles 236 ne viennent en contact avec les peignes fixes 226. En effet, la mise en contact des peignes fixe et mobile 226 et 236, portés à des potentiels électriques différents générerait nécessairement un court-circuit électrique dans le dispositif.

Le déplacement du cadre du module d'actionnement radial 201 est quant à lui limité par la présence d'une butée 270 qui limite le mouvement de la dent d'entraînement 250 en direction radiale.

On notera que la flexibilité latérale de chacune des tiges permet la déformation de celle-ci sous l'action de l'autre tige. Les deux tiges flexibles radiale et tangentielle 211 et 212 assurent un découplage mécanique des deux modules d'actionnement 201 et 202. En effet, la flexibilité des tiges autorise un déplacement de la dent d'entraînement 250 indépendamment suivant deux degrés de liberté élémentaires, à savoir : suivant les deux directions de translation radiale et tangentielle.

Le découplage des modules d'actionnement 201 et 202 permet de les disposer selon une configuration en parallèle. La configuration en parallèle des deux modules d'actionnement 201 et 202 (par opposition à une configuration en série) améliore l'accessibilité aux électrodes 223 et 224 pour la mise en place de connectiques d'alimentation.

Les électrodes 223 et 224 sont commandées par des tensions alternatives Vᵣ et Vₜ déphasées, présentant par exemple un déphasage d'un quart de période l'une par rapport à l'autre, de sorte que la dent 250 est déplacée selon un mouvement d'hystérésis (mouvement A-B-C-D). Le mouvement d'hystérésis de la dent d'entraînement 250 alterne les phases d'entraînement (déplacement A-B) et de débrayage (déplacement B-C-D-A). Ce mouvement permet à la dent d'entraînement 250 d'engrener avec les dents successives de l'élément entraîné 100 et d'entraîner l'élément entraîné 100 dans un mouvement de rotation pas à pas dans le sens horaire. L'élément entraîné 1 00 est entraîné en rotation, et ce par des excursions de l'élément d'entraînement d'amplitude réduites.

A cet effet, le mécanisme horloger peut avantageusement comprendre des moyens de commande destinés à appliquer des tensions d'adressage Vᵣ et Vₜ périodique présentant une fréquence supérieure à 10 Hz. Une telle fréquence permet d'obtenir des mouvements de rotation des aiguilles qui apparaissent continus à l'oeil. La fréquence d'entraînement des aiguilles donne l'illusion optique d'un mouvement continu des aiguilles. Un tel effet est lié à la persistance rétinienne qui ne permet pas de traquer en temps réel le mouvement pas à pas des aiguilles. On peut ainsi assimiler le mécanisme de montre ou d'horloge à quartz à un dispositif mécanique.

En outre, le dispositif d'entraînement 10 permet de faire varier la vitesse de rotation des aiguilles. A cet effet, les moyens de commande sont aptes à faire varier la fréquence des signaux d'adressage Vᵣ et Vₜ. Cette caractéristique est particulièrement avantageuse puisqu'elle permet de modifier rapidement la position des aiguilles, par exemple en cas de remise à l'heure ou de réglage de la montre ou de l'horloge.

Par ailleurs, le dispositif d'entraînement 10 est réversible puisqu'il permet d'entraîner l'élément entraîné 100 dans le sens de rotation horaire ou dans le sens anti-horaire. A cet effet, les moyens de commande sont aptes à inverser le déphasage entre les signaux d'adressage Vᵣ et Vₜ pour inverser le mouvement d'hystérésis de l'élément d'entraînement 250 et ainsi inverser le sens de rotation de l'élément entraîné 100.

Enfin, le dispositif d'entraînement 10 est disposé par rapport à l'élément entraîné 100 de sorte qu'au repos, lorsque le dispositif d'entraînement n'est pas alimenté, l'élément d'entraînement 250 se trouve engrené avec l'élément entraîné 100. L'élément d'entraînement 250 se trouve en position engrenée (position A) lorsque aucun signal n'est appliqué aux électrodes 224 et 223. Cette caractéristique permet que lorsque le dispositif n'est pas alimenté en énergie, l'indexage de la roue est assuré par l'élément 250. De ce fait, le dispositif génère une consommation moindre en énergie.

La figure 11 représente un élément actionneur 50 d'indexage qui peut être utilisé dans les modes de réalisation des mécanismes d'horloge des figures 6 et 14. L'élément actionneur 50 d'indexage se compose d'un module d'actionnement radial unique 501 et d'un élément d'entraînement sous la forme d'une dent 550. Le module d'actionnement radial 501 est similaire au module d'actionnement radial 201 de l'élément actionneur 20 d'entraînement.

Le module d'actionnement radial 501 est formé d'une partie fixe 521 et d'une partie mobile 531 à laquelle est reliée une tige radiale 511.

La partie fixe 521 comprend une électrode radiale 523 à partir de laquelle s'étendent suivant une direction tangentielle un ensemble de peignes fixes parallèles 525. Chaque peigne 525 est formé d'une tige principale et d'une série de doigts ou cils parallèles connectés à la tige et s'étendant perpendiculairement par rapport à celle-ci.

La partie mobile 531 comprend un cadre mobile 533 présentant une forme générale en U et s'étendant autour de la partie fixe 521. Le cadre mobile 533 est connecté à chacune de ses extrémités au substrat au moyen de liaisons encastrement 537, 539 constituant des suspensions élastiques. Des peignes 535 s'étendent à partir du cadre mobile 533 dans une direction générale radiale. Ces peignes 535 sont formés d'une tige principale et d'une série de doigts ou cils parallèles connectés à la tige et s'étendant perpendiculairement à celle-ci.

Les peignes 525 de la partie fixe 521 et les peignes 535 de la partie mobile 531 sont disposés parallèlement les uns aux autre et intercalés les uns avec les autres. En outre, chaque peigne mobile 535 est disposé en regard d'un peigne fixe 525 de sorte que leurs doigts s'intercalent les uns entre les autres, formant ainsi une paire de peignes dits « interdigités ».

La dent d'entraînement 550 présente une forme triangulaire. Elle s'étend à proximité de l'élément entraîné 100 avec la pointe dirigée vers l'élément entraîné, dans une direction radiale par rapport à celui-ci. La dent d'entraînement 550 est ainsi apte à engrener avec les dents de l'élément entraîné 100.

L'élément actionneur 50 comprend en outre une butée 560 permettant de maintenir la partie mobile 531 à distance de la partie fixe 521 pour éviter que les peignes mobiles 535 ne viennent en contact avec les peignes fixes 525.

Le module d'indexage 501 de l'élément actionneur 50 d'indexage est commandé en synchronisation avec les modules élémentaires d'actionnement radial 201 et tangentiel 202 de l'élément actionneur 20 d'entraînement. L'élément actionneur 50 d'indexage a pour fonction de maintenir l'élément entraîné 100 en position lorsque la dent 250 du dispositif d'entraînement est en débrayé. La conjonction de l'élément actionneur d'entraînement et de l'élément actionneur d'indexage permet un contrôle précis du positionnement de l'élément entraîné 100.

L'élément actionneur 50 d'indexage est commandé pour déplacer la dent 550 selon un mouvement alternatif radial par rapport à l'élément entraîné 100. Le mouvement de la dent 550 est synchronisé avec celui de la dent 250. Lorsque la dent d'entraînement 250 engrène avec l'élément entraîné 100 et entraîne celui-ci en rotation (déplacement A-B), la dent d'indexage 550 est débrayée (en position F). Lorsque la dent d'entraînement 250 est débrayée (déplacement B-C-D-A), la dent d'indexage 550 est insérée entre des dents de l'élément entraîné 100 (en position E) pour maintenir l'élément entraîné dans sa position.

Comme illustré sur la figure 15, la plaquette 11 dans laquelle est formé le dispositif d'entraînement est constituée d'une portion d'un wafer 18. Un grand nombre de dispositifs élémentaires d'entraînement peuvent ainsi être gravés simultanément dans un même wafer par un procédé collectif.

Les figures 7 et 8 illustrent de manière schématique une première technique d'obtention d'un dispositif d'entraînement.

Selon cette première technique, les modules d'actionnement 201 et 202, l'élément d'entraînement 250, ainsi qu'éventuellement le module d'indexage et l'élément d'indexage (non représentés), sont réalisés par gravure plasma profonde (Deep RIE) dans une plaquette massive 11. La plaquette 11 est par exemple une plaquette (wafer) monobloc de silicium monocristallin dont l'épaisseur est comprise entre 200 et 300 µm. La plaquette est gravée à travers toute son épaisseur pour former les différents éléments constitutifs du dispositif d'actionnement. Comme on peut le voir sur la figure 7, l'ensemble des éléments constitutifs du dispositif d'actionnement (parties fixes 221, 222 et parties mobiles 231, 232) sont reliés à une dorsale de liaison commune 270 formée dans la plaquette.

Après l'opération de gravure, le dispositif d'actionnement se présente sous une forme monolithique. La plaquette 11 est hybridée sur un support 6 (figure 8) et la dorsale de liaison 270 est supprimée. La suppression de la dorsale permet d'isoler électriquement les parties fixes 221 et 222 et mobiles 231 et 232 les unes des autres. Le support 6 assure une fonction d'isolant électrique et d'ancrage pour les parties fixes et mobiles des modules élémentaires d'actionnement 201 et 202.

La figure 9 illustre de manière schématique une deuxième technique d'obtention d'un dispositif d'actionnement.

Selon cette deuxième technique, le dispositif d'entraînement 10 est réalisé par gravure plasma profonde RIE (Deep Reactive Ion Etching) dans une plaquette 11 de type SOI (Silicon On Insulator). Une telle plaquette 11 comprend une couche de substrat 15 en silicium d'épaisseur de l'ordre de 380 µm, une couche sacrificielle 16 d'oxyde de silicium présentant une épaisseur d'environ 2 µm et une couche de silicium 17 présentant une épaisseur de l'ordre de 50 à 100 µm.

Les modules d'actionnement 201 et 202, l'élément d'entraînement 250, ainsi qu'éventuellement le module d'indexage et l'élément d'indexage (non représentés), sont réalisés par gravure plasma profonde RIE dans l'épaisseur de la couche de silicium 15, jusqu'à la couche d'oxyde de silicium 16 qui constitue une couche d'arrêt. Puis la couche d'oxyde de silicium 16 est dissoute par zones par gravure chimique humide. Les zones dissoutes libèrent les parties mobiles du dispositif d'entraînement (peignes mobiles, tiges, élément d'entraînement).

Les parties 16 de la couche d'oxyde de silicium qui subsistent après dissolution réalisent des liaisons entre la couche de substrat 15 et les modules d'actionnement 201 et 202. Les parties mobiles 231, 232 des modules d'actionnement se trouvent en surélévation par rapport à la couche de substrat 15 à une altitude égale à l'épaisseur de la couche sacrificielle d'oxyde de silicium. La couche d'oxyde de silicium assure une fonction d'isolant électrique et de support d'ancrage pour les parties fixes et mobiles des modules élémentaires d'actionnement 201 et 202.

Le dispositif d'entraînement obtenu peut ensuite être hybridé sur un support isolant 6.

D'autres techniques d'obtention du dispositif d'actionnement peuvent bien entendu être employées. Il est par exemple possible d'utiliser une technique de gravure HARPSS (High Aspect Ratio combined Poly and Single-cristal Silicon) d'une plaquette de silicium.

En comparaison avec les mécanismes à moteurs traditionnellement utilisés dans le domaine de l'horlogerie, le dispositif d'entraînement que nous venons de décrire présente les avantages suivants :
- il permet une suppression partielle ou totale des étages de réduction dans les mécanismes d'horloges ou de montres à quartz,
- en conséquence, il permet une amélioration du rendement des rouages horlogers,
- en conséquence, il permet une plus grande autonomie des mécanismes d'horloges ou de montres à quartz,
- il permet la simplification de l'architecture mécanique des mouvements horlogers,
- il permet également la réduction des coûts de production.

La figure 16 représente de manière schématique une roue dentée 100 formée par gravure dans un substrat. L'élément entraîné 100 comprend un alésage 600 formé en son centre, l'alésage étant destiné à recevoir un axe 21, autour duquel l'élément entraîné 100 est monté à rotation. Le mécanisme inclut des moyens de rattrapage de jeu entre l'élément entraîné 100 et l'axe 21. Les moyens de rattrapage de jeu comprennent une pluralité de lames flexibles élastiques 601, 602 et 603 disposées entre l'élément entraîné 100 et l'axe 21. Plus précisément, ainsi qu'illustré sur la figure 16, les lames 601, 602 et 603 sont formées intégralement avec l'élément entraîné 100 lors de l'étape de gravure. Les lames 601, 602 et 603 sont formées lors de la gravure de l'alésage central 600. Chaque lame élastique 601, 602 et 603 s'étend à partir de l'élément entraîné 100 et vient en contact avec l'axe 21.

La figure 17 représente de manière plus précise la position de l'alésage 600 de l'élément entraîné 100 par rapport à l'axe 21 lorsque l'axe 21 est centré par rapport à l'alésage 600. Comme on peut le voir sur cette figure, les lames 601, 602 et 603 sont formées en une seule pièce avec l'élément entraîné 100 lors de la gravure de l'alésage 600. A cet effet, l'alésage pratiqué dans l'élément entraîné 100 n'est pas circulaire mais est découpé pour former des reliefs constituant les moyens de rattrapage de jeu entre l'élément entraîné 100 et l'axe 21.

Les reliefs comprennent notamment les lames flexibles 601, 602 et 603. Les lames flexibles permettent de maintenir l'élément entraîné 100 sur l'axe de rotation 21 malgré un jeu existant entre l'alésage 600 de l'élément entraîné 100 et l'axe de rotation 21. En outre, les lames flexibles compensent le décentrage de l'axe et/ou de l'alésage par rapport à l'élément entraîné.

Les reliefs formés par l'alésage 600 comprennent également des butées 611, 612 et 613 formées par des protubérances, chaque butée étant disposée entre l'une des lames 601, 602 et 603 et l'élément entraîné 100. Ces butées 611, 612 et 613 sont destinées à limiter le mouvement des lames 611, 612 et 613 lorsque celles-ci sont fléchies.

Les reliefs comprennent également des butées 621, 631, 622, 632, 623 et 633 formées par des protubérances plus importantes localisées de part et d'autre des lames 601, 602 et 603. Les butées 621, 631, 622, 632, 623 et 633 sont disposées entre l'axe 21 et l'élément entraîné 100. Les butées 621, 631, 622, 632, 623 et 633 sont destinées à limiter le décentrage de l'axe 21 par rapport à l'alésage 600. Les butées 621, 631, 622, 632, 623 et 633 limitent ainsi la déformation des lames 601, 602 et 603 et garantissent un contact permanent de l'axe 21 avec l'ensemble des lames.

## Revendications

1. Dispositif d'entraînement (10, 30, 50) formé par gravure dans une plaquette (11), le dispositif d'entraînement (10, 30, 50) comprenant:
- un élément d'entraînement (250, 270, 290) agencé pour engrener séquentiellement avec un élément entraîné (100, 104, 106) indépendant dudit dispositif d'entraînement (10, 30, 50);
- un élément actionneur (20, 40, 60) agencé pour déplacer l'élément d'entraînement (250, 270, 290) selon un mouvement d'hystérésis pour qu'il entraîne l'élément entraîné (100, 104, 106),
**caractérisé en ce que** l'élément d'entraînement (250, 270, 290) est disposé sur une tranche externe de la plaquette (11) pour permettre un interfaçage de l'élément d'entraînement (250, 270, 290) avec l'élément entraîné (100, 104, 106) lorsqu'il est placé en regard de l'élément d'entraînement (250, 270, 290).

2. Dispositif selon la revendication 1, dans lequel la plaquette (11) est formée d'un matériau semi-conducteur.

3. Dispositif selon la revendication 2, dans lequel le matériau semi-conducteur est du silicium.

4. Dispositif selon la revendication 3, obtenu par une technique de gravure profonde RIE sur une plaquette monobloc de silicium monocristallin.

5. Dispositif selon la revendication 3, obtenu par une technique de gravure profonde RIE sur une plaquette.

6. Dispositif selon la revendication 3, obtenu par une technique de gravure HARPSS.

7. Dispositif selon l'une des revendications qui précèdent, obtenu par un procédé collectif consistant à graver simultanément un grand nombre de dispositifs d'entraînement dans un bloc en matériau semi-conducteur.

8. Dispositif selon l'une des revendications 1 à 7, dans lequel l'élément actionneur (20) comprend un premier module d'actionnement (201) apte à déplacer l'élément d'entraînement (250) selon une première direction par rapport à l'élément entraîné (100) et un deuxième module d'actionnement (202) apte à déplacer l'élément d'entraînement (250) dans une deuxième direction par rapport à l'élément entraîné (100), les modules d'actionnement (201, 202) étant aptes à être commandés simultanément pour générer un mouvement combiné d'hystérésis de l'élément d'entraînement (250).

9. Dispositif selon la revendication 8, dans lequel le premier module d'actionnement (201) est apte à déplacer l'élément d'entraînement (250) selon une direction radiale par rapport à l'élément entraîné (100) et le deuxième module d'actionnement (202) est apte à déplacer l'élément d'entraînement (250) selon une direction axiale par rapport à l'élément entraîné (100).

10. Dispositif selon la revendication 9, dans lequel l'élément d'entraînement (250) est relié par une tige flexible radiale (211) au module d'actionnement radial (201) et par une tige flexible tangentielle (212) au module d'actionnement tangentiel (202), les tiges flexibles (211, 212) autorisant le déplacement de l'élément d'entraînement (250) indépendamment sous l'action l'un ou l'autre des modules d'actionnement (201, 202).

11. Dispositif selon l'une des revendications 8 à 10, dans lequel les modules d'actionnement (201, 202) comprennent des peignes interdigités.

12. Dispositif selon la revendication 11, dans lequel chaque module d'actionnement (201, 202) comprend au moins un peigne fixe (225, 226) et un peigne mobile (235, 236), chaque peigne incluant une série de doigts, le peigne mobile (235, 236) étant disposé en regard du peigne fixe (225, 226) de sorte que des doigts du peigne fixe et des doigts du peigne mobile s'intercalent les uns entre les autres, et dans lequel le peigne mobile (235, 236) est apte à être déplacé par rapport au peigne fixe (225, 226) selon une direction parallèle aux doigts des peignes lors de l'application d'une différence de potentiels entre le peigne fixe et le peigne mobile, pour déplacer l'élément d'entraînement (250) dans une direction correspondante.

13. Dispositif selon l'une des revendications 8 à 12, dans lequel les modules d'actionnement sont commandés par des signaux périodiques (Vᵣ, Vₜ) présentant un déphasage d'un quart de période l'un par rapport à l'autre.

14. Mécanisme horloger comprenant un dispositif d'entraînement selon l'une des revendications 1 à 13 et un élément entraîné (100, 104, 106) apte à être entraîné en rotation par le dispositif d'entraînement.

15. Mécanisme selon la revendication 14, comprenant un élément entraîné unique (100) et plusieurs roues de sortie (120), dans lequel le dispositif d'entraînement engrène avec l'élément entraîné (100), l'élément entraîné (100) étant lui-même apte à entraîner en rotation une ou plusieurs roue(s) de sortie (120), chaque roue de sortie (120) étant solidaire d'une aiguille à entraîner.

16. Mécanisme selon la revendication 15, dans lequel l'élément entraîné (100, 104, 106) est lié à une roue d'entrée (102) qui engrène avec la ou les roue(s) de sortie (120), l'élément entraîné (100, 104, 106) étant lié à la roue d'entrée (102) par une liaison complète et coaxiale.

17. Mécanisme selon la revendication 14, comprenant un élément entraîné (100, 104, 106) directement solidaire d'une aiguille (12, 14, 16) à entraîner, le dispositif d'entraînement engrenant avec l'élément entraîné (100, 104, 106).

18. Mécanisme selon le revendication 17, comprenant une pluralité de dispositifs d'entraînement (20, 40, 60) et une pluralité d'éléments entraînés (100, 104, 106), chaque dispositif d'entraînement (20, 40, 60) engrenant avec un élément entraîné associé (100, 104, 106), chaque élément entraîné (100, 104, 106) étant solidaire d'une aiguille (12, 14, 16).

19. Mécanisme selon la revendication 18, dans lequel les dispositifs d'entraînement (20, 40, 60) sont identiques entre eux.

20. Mécanisme selon l'une des revendications 14 à 19, dans lequel le ou un élément entraîné est obtenu par une technique de microfabrication, telle qu'une technique de gravure plasma profonde RIE dans une plaquette monolithique de silicium monocristallin ou dans une plaquette de type SOI

21. Mécanisme selon l'une des revendications 14 à 20, comprenant des moyens de commande pour déplacer l'élément d'entraînement (250) selon un mouvement présentant une fréquence supérieure à 10 Hz.

22. Mécanisme selon l'une des revendications 14 à 21, comprenant un axe (21) sur lequel est monté à rotation le ou les élément(s) entraîné(s), (100, 104, 106) et des moyens élastiques de rattrapage de jeu disposés entre un élément entraîné (100) et l'axe (21).

23. Mécanisme selon la revendication 23, dans lequel les moyens élastiques de rattrapage de jeu sont formés en une seule pièce avec l'élément entraîné (100) lors de la gravure d'un alésage (600) dans l'élément entraîné (100), l'alésage étant destiné à recevoir l'axe (21).

24. Mécanisme selon l'une des revendications 22 ou 23, dans lequel les moyens de rattrapage de jeu comprennent au moins une lame élastique (601, 602, 603) disposée entre l'élément entraîné (100) et l'axe (21).

25. Mécanisme selon la revendication 24, dans lequel les moyens de rattrapage de jeu comprennent au moins une butée (611, 612, 613) formée par une protubérance disposée entre la lame (601, 602, 603) et l'élément entraîné (100).

26. Mécanisme selon l'une des revendications 22 à 25, dans lequel les moyens de rattrapage de jeu comprennent au moins une butée (621, 631, 622, 632, 623, 633) disposée entre l'axe (21) et l'élément entraîné (100).

27. Mécanisme **caractérisé en ce qu'**il comprend:
- un premier sous-ensemble incluant un dispositif d'entraînement (10) selon l'une des revendications 8 à 12,
- un deuxième sous-ensemble incluant un élément entraîné (100, 104, 106),
- une platine (18) sur laquelle sont fixés les premier et deuxième sous-ensembles pour permettre un interfaçage de l'élément d'entraînement (250, 270, 290) avec l'élément entraîné (100, 104, 106) placé en regard de l'élément d'entrainement,
dans lequel les sous-ensembles sont modulaires et interchangeables.

## Patentansprüche

1. Antriebsvorrichtung (10, 30, 50), die durch Ätzen eines Wafers (11) ausgebildet wird, wobei die Antriebsvorrichtung (10, 30, 50) aufweist:
- ein Antriebselement (250, 270, 290), das eingerichtet ist, mit einem angetriebenen Element (100, 104, 106) unabhängig von der Antriebsvorrichtung (10, 30, 50) fortlaufend in Eingriff zu stehen;
- ein Betätigungselement (20, 40, 60), das eingerichtet ist, das Antriebselement (250, 270, 290) entsprechend einer Hysteresebewegung so zu bewegen, dass es das angetriebene Element (100, 104, 106) antreibt,
**dadurch gekennzeichnet, dass** das Antriebselement (250, 270, 290) an einem Außenrand des Wafers (11) angeordnet ist, um eine Kopplung des Antriebselements (250, 270, 290) mit dem angetriebenen Element (100, 104, 106) zu ermöglichen, wenn es dem Antriebselement (250, 270, 290) gegenüberliegend platziert ist.

2. Vorrichtung gemäß Anspruch 1, wobei der Wafer (11) aus einem Halbleitermaterial ausgebildet ist.

3. Vorrichtung gemäß Anspruch 2, wobei das Halbleitmaterial aus Silizium ist.

4. Vorrichtung gemäß Anspruch 3, die durch reaktives Ionentiefenätzen eines einstückigen Wafers aus monokristallinem Silizium erhalten wird.

5. Vorrichtung gemäß Anspruch 3, die durch reaktives Ionentiefenätzen eines Wafers erhalten wird.

6. Vorrichtung gemäß Anspruch 3, die durch ein HARPSS-Ätzverfahren erhalten wird.

7. Vorrichtung gemäß einem der vorangehenden Ansprüche, die durch ein Sammelverfahren erhalten wird, das darin besteht, eine große Anzahl von Antriebsvorrichtungen gleichzeitig aus einem Stück aus Halbleitermaterial zu ätzen.

8. Vorrichtung gemäß einem der Ansprüche 1 bis 7, wobei das Betätigungselement (20) ein erstes Betätigungsmodul (201), das angepasst ist, das Antriebselement (250) in einer ersten Richtung in Bezug auf das angetriebene Element (100) zu bewegen, und ein zweites Betätigungsmodul (202), das eingerichtet ist, das Antriebselement (250) in einer zweiten Richtung in Bezug auf das angetriebene Element (100) zu bewegen, aufweist, wobei die Betätigungsmodule (201, 202) angepasst sind, gleichzeitig gesteuert zu werden, um eine kombinierte Hysteresebewegung des Antriebselements (250) zu erzeugen.

9. Vorrichtung gemäß Anspruch 8, wobei das erste Betätigungsmodul (201) angepasst ist, das Antriebselement (250) in einer radialen Richtung in Bezug das angetriebene Element (100) zu bewegen, und das zweite Betätigungsmodul (202) angepasst ist, das Antriebselement (250) in einer Axialrichtung in Bezug auf das angetriebene Element (100) zu bewegen.

10. Vorrichtung gemäß Anspruch 9, wobei das Antriebselement (250) über eine flexible Radialstange (211) mit dem Radialbetätigungsmodul (201) verbunden ist und über eine flexible Tangentialstange (212) mit dem Tangentialbetätigungsmodul (202) verbunden ist, wobei die flexiblen Stangen (211, 212) die Bewegung des Antriebselements (250) unabhängig bei Betätigung von einem der beiden Betätigungsmodule (201, 202) ermöglichen.

11. Vorrichtung gemäß einem der Ansprüche 8 bis 10, wobei die Betätigungsmodule (201, 202) Interdigitalkammeinrichtungen aufweisen.

12. Vorrichtung gemäß Anspruch 11, wobei jedes Betätigungsmodul (201, 202) zumindest einen feststehenden Kamm (225, 226) und einem beweglichen Kamm (235, 236) aufweist, wobei jeder Kamm eine Reihe von Fingern aufweist, wobei der bewegliche Kamm (235, 236) in Bezug auf den feststehenden Kamm (225, 226) so angeordnet ist, dass die Finger des feststehenden Kamms und die Finger des beweglichen Kamms ineinandergreifen, und wobei der bewegliche Kamm (235, 236) angepasst ist, in Bezug auf den feststehenden Kamm (225, 226) in einer parallelen Richtung zu den Fingern der Kämme bei Aufbringung einer Potentialdifferenz zwischen dem feststehenden Kamm und dem beweglichen Kamm bewegt zu werden, um das Antriebselement (250) in einer entsprechenden Richtung zu bewegen.

13. Vorrichtung gemäß einem der Ansprüche 8 bis 12, wobei die Betätigungsmodule durch periodische Signale (Vᵣ, Vₜ) mit einer Phasenverschiebung um eine viertel Periode in Bezug zueinander gesteuert werden.

14. Uhrmechanismus mit einer Antriebsvorrichtung gemäß einem der Ansprüche 1 bis 13 und einem angetriebenen Element (100, 104, 106), das eingerichtet ist, zur Drehung über die Antriebsvorrichtung angetrieben zu werden.

15. Mechanismus gemäß Anspruch 14, aufweisend ein einziges angetriebenes Element (100) und eine Vielzahl von Ausgangsrädern (120), wobei die Antriebsvorrichtung mit dem angetriebenen Element (100) in Eingriff steht, wobei das angetriebene Element (100) angepasst ist, zur Drehung ein oder mehrere der Ausgangsräder (120) anzutreiben, wobei jedes Ausgangsrad (120) mit einem Zeiger zum Antreiben verbunden ist.

16. Mechanismus gemäß Anspruch 15, wobei das angetriebene Element (100, 104, 106) mit einem Eingangsrad (102) gekoppelt ist, welches mit dem einen oder den mehreren Ausgangsrädern (120) in Eingriff steht, wobei das angetriebene Element (100, 104, 106) mit dem Eingangsrad (102) über eine vollständige koaxiale Verbindung gekop-pelt ist.

17. Mechanismus gemäß Anspruch 14, aufweisend ein angetriebenes Element (100, 104, 106), das unmittelbar mit einem Zeiger (12, 14, 16) zum Antreiben verbunden ist, wobei die Antriebsvorrichtung mit dem angetriebenen Element (100, 104, 106) in Eingriff steht.

18. Mechanismus gemäß Anspruch 17, aufweisend eine Vielzahl von Antriebsvorrichtungen (20, 40, 60) und eine Vielzahl von angetriebenen Elementen (100, 104, 106), wobei jede Antriebsvorrichtung (20, 40, 60) mit einem zugehörigen angetriebenen Element (100, 104, 106) in Eingriff steht, wobei jedes angetriebene Element (100, 104, 106) mit einem Zeiger (12, 14, 16) verbunden ist.

19. Mechanismus gemäß Anspruch 18, wobei die Antriebsvorrichtungen (20, 40, 60) identisch sind.

20. Mechanismus gemäß einem der Ansprüche 14 bis 19, wobei das oder ein angetriebenes Element durch ein Mikroherstellungsverfah-ren erhalten wird, solch einem wie ein reaktives Ionentiefenätzen eines monolithischen Wafers aus monokristallinem Silizium oder eines SOI-Wafers.

21. Mechanismus gemäß einem der Ansprüche 14 bis 20, aufweisend eine Steuereinrichtung zum Bewegen des Antriebselements (250) entsprechend einer Bewegung mit einer Frequenz von mehr als 10 Hz.

22. Mechanismus gemäß einem der Ansprüche 14 bis 21, aufweisend eine Achse (21), an welcher zur Drehung das oder die angetriebenen Elemente (100, 104, 106) befestigt sind, und eine elastische Einrichtung zum Ausgleichen eines Spiels zwischen einem angetriebenen Element (100) und der Achse (21).

23. Mechanismus gemäß Anspruch 22, wobei die elastische Einrichtung zum Ausgleichen des Spiels aus einem einzigen Stück zusammen mit dem angetriebenen Element (100) bei dem Ätzen eines Lochs (600) in dem angetriebenen Element (100) ausgebildet wird, wobei das Loch eingerichtet ist, die Achse (21) aufzunehmen.

24. Mechanismus gemäß einem der Ansprüche 22 oder 23, wobei die Einrichtung zum Ausgleichen des Spiels zumindest ein elastisches Blatt (601, 602, 603), das zwischen dem angetriebenen Element (100) und der Achse (21) angeordnet ist, aufweist.

25. Mechanismus gemäß Anspruch 24, wobei die Einrichtung zum Ausgleichen des Spiels zumindest einen Anschlag (611, 612, 613) aufweist, der über eine Vorwölbung ausgebildet wird, die zwischen dem Blatt (601, 602, 603) und dem angetriebenen Element (100) angeordnet ist.

26. Mechanismus gemäß einem der Ansprüche 22 bis 25, wobei die Einrichtung zum Ausgleichen des Spiels zumindest einen Anschlag (621, 631, 622, 632, 623, 633) aufweist, der zwischen der Achse (21) und dem angetriebenen Element (100) angeordnet ist.

27. Mechanismus, **dadurch gekennzeichnet, dass** er aufweist:
- eine erste Unterbaugruppe mit einer Antriebsvorrichtung (10) gemäß einem der Ansprüche 8 bis 12,
- eine zweite Unterbaugruppe mit einem angetriebenen Element (100, 104, 106),
- eine Platine (18), auf welcher die erste und zweite Unterbaugruppe angebracht sind, um eine Kopplung des Antriebselements (250, 270, 290) mit dem angetriebenen Element (100, 104, 106), das dem Antriebselement gegenüberliegend platziert ist, zu ermöglichen,
wobei die Unterbaugruppen modular und auswechselbar sind.

## Claims

1. A drive device (10, 30, 50) formed by etching a wafer (11), where the drive device (10, 30, 50) includes:
- a drive element (250, 270, 290) that is capable of meshing sequentially with a driven element (100, 104, 106) independent of said drive device (10, 30, 50);
- an actuator element (20, 40, 60) arranged so as to move the drive element (250, 270, 290) with a hysteresis-type motion so that it drives the driven element (100, 104, 106),
**characterised in that** the drive element (250, 270, 290) is positioned on an external slice of the wafer (11) in order to allow interfacing of the drive element (250, 270, 290) with the driven element (100, 104, 106) when it is positioned facing the drive element (250, 270, 290).

2. A device according to claim 1, in which the wafer (11) is formed from a semiconductor material.

3. A device according to claim 2, in which the semiconductor material is silicon.

4. A device according to claim 3, created by a deep reactive ion etching (RIE) technique on a single wafer of monocrystalline silicon.

5. A device according to claim 3, created by a deep reactive ion etching (RIE) technique on a wafer.

6. A device according to claim 3, created by an HARPSS etching technique.

7. A device according to one of the preceding claims, created by a collective method that consists of simultaneously etching a large number of drive devices onto a wafer of semiconductor material.

8. A device according to one of claims 1 to 7, in which the actuator element (20) includes a first actuating module (201) that is capable of moving the drive element (250) in a first direction in relation to the driven element (100), and a second actuating module (202) that is capable of moving the drive element (250) in a second direction in relation to the driven element (100), with the actuating modules (201, 202) being capable of being controlled simultaneously in order to generate a combined hysteresis movement of the drive element (250).

9. A device according to claim 8, in which the first actuating module (201) is capable of moving the drive element (250) in a radial direction in relation to the driven element (100), and the second actuating module (202) is capable of moving the drive element (250) in an axial direction in relation to the driven element (100).

10. A device according to claim 9, in which the drive element (250) is connected by a radial flexible rod (211) to the radial actuating module (201) and by a tangential flexible rod (212) to the tangential actuating module (202), with the flexible rods (211, 212) enabling the movement of the drive element (250) independently under the action of either of the actuating modules (201, 202).

11. A device according to one of claims 8 to 10, in which the actuating modules (201, 202) include interdigital combs.

12. A device according to claim 11, in which each actuating module (201, 202) includes at least one fixed comb (225, 226) and one mobile comb (235, 236), each comb having a series of fingers, the mobile comb (235, 236) being positioned opposite to the fixed comb (225, 226) so that fingers of the fixed comb and fingers of the mobile comb interleave with each other, and in which the mobile comb (235, 236) is capable of being moved in relation to the fixed comb (225, 226) in a direction parallel to the fingers of the combs on the application of a potential difference between the fixed comb and the mobile comb, so as to move the drive element (250) in a corresponding direction.

13. A device according to one of claims 8 to 12, in which the actuating modules are controlled by periodic signals (Vᵣ, Vₜ) presenting a phase offset of a quarter of a period in relation to each other.

14. A clock mechanism that includes a drive device according to one of claims 1 to 13 and a driven element (100, 104, 106) capable of being driven in rotation by the drive device.

15. A mechanism according to claim 14, including a unique driven element(100) and several output wheels (120), in which the drive device meshes with the driven element (100), with the driven element (100) itself being able to drive one or more output wheels (120) in rotation, where each output wheel (120) is attached to a hand to be driven.

16. A mechanism according to claim 15, in which the driven element (100, 104, 106) is associated with an input sprocket wheel (102) which meshes with the output wheel or wheels (120), with the driven element (100, 104, 106) being associated with the input sprocket wheel (102) by a complete and coaxial link.

17. A mechanism according to claim 14, including a driven element (100, 104, 106) directly attached to a hand (12, 14, 16) to be driven, where the drive device meshes with the driven element (100, 104, 106).

18. A mechanism according to claim 17, including a multiplicity of drive devices (20, 40, 60) and a multiplicity of driven elements (100, 104, 106), where each drive device (20, 40, 60) meshes with an associated driven element (100, 104, 106), with each driven element (100, 104, 106) being attached to a hand (12, 14, 16).

19. A mechanism according to claim 18, in which the drive devices (20, 40, 60) are identical to each other.

20. A mechanism according to one of claims 14 to 19, in which the driven element, or a driven element, is created by a micromanufacturing technique, such as deep reactive ion etching (RIE), on a monolithic wafer of monocrystalline silicon or on a wafer of the SOI type.

21. A mechanism according to one of claims 14 to 20, including control resources designed to move the drive element (250) with an alternating movement at a frequency of more than 10 Hz.

22. A mechanism according to one of claims 14 to 21, including an axle (21) on which the driven element or elements, (100, 104, 106) is mounted to rotate, as well as elastic resources to take up the play between a driven element (100) and the axle (21).

23. A mechanism according to claim 22, in which the elastic resources to take up the play are formed as a single part with the driven element (100) during the etching of a hole (600) in the driven element (100), the hole being intended to receive the axle (21).

24. A mechanism according to one of claims 22 or 23, in which the resources to take up the play include at least one elastic leaf (601, 602, 603) positioned between the driven element (100) and the axle (21).

25. A mechanism according to claim 24, in which the resources to take up the play include at least one locating post (611, 612, 613) formed by a protuberance positioned between the leaf (601, 602, 603) and the driven element (100).

26. A mechanism according to one of claims 22 to 25, in which the resources to take up the play include at least one locating post (621, 631, 622, 632, 623, 633) positioned between the axle (21) and the driven element (100).

27. A mechanism **characterised in that** it includes:
- a first subassembly that includes a drive device (10) according to one of claims 8 to 12,
- a second subassembly that includes a driven element (100, 104, 106),
- a base (18) onto which the first and second subassemblies are fixed in order to allow interfacing of the drive element (250, 270, 290) with the driven element (100, 104, 106) facing it,
and in which the subassemblies are modular and interchangeable.
